# EUROPÄISCHE PATENTSCHRIFT

(11) **EP 1 352 588 B1**
(45) Veröffentlichungstag und Bekanntmachung des Hinweises auf die Patenterteilung: **30.11.2005**
(21) Anmeldenummer: 02027724.0
(22) Anmeldetag: 11.12.2002
(51) Int. Cl.: A45D 40/26

(54) **Haarfärbe- oder Kosmetik-Einheit**
Hair colouring or cosmetic assembly
Ensemble de coloration de cheveux ou d'application cosmétique

(30) Priorität: 26.03.2002 DE 10213365
(43) Veröffentlichungstag der Anmeldung: 15.10.2003
(62) Teilanmeldung aus: 05002474.4
(73) Patentinhaber: GEKA BRUSH GMBH, 91572 Bechhofen (DE)
(72) Erfinder: Dumler, Norbert, 91522 Ansbach (DE); Fischer, Werner, 91596 Birk (DE)
(74) Vertreter: Schneck, Herbert

(56) Entgegenhaltungen:
- DE-B- 1 011 599
- FR-A- 2 694 742
- US-B1- 6 343 887

## Beschreibung

Die Erfindung richtet sich auf eine Haarfärbe- oder Kosmetik-Einheit, insbesondere Mascara-Einheit, umfassend einen Behälter zur Aufnahme der kosmetischen Flüssigkeit und eine Verschlusskappe sowie einen an einem Stiel befestigten Applikator, wobei die Kosmetik-Einheit so ausgestaltet ist, dass der Applikator nicht in die kosmetische Flüssigkeit eingetaucht ist und durch einen transparenten Abschnitt eines Teils der Kosmetik-Einheit erkennbar ist, wobei der Applikator sich von dem Behälter weg erstreckt und durch das den transparenten Abschnitt aufweisende Teil abgedeckt ist, welches mit der Schraubkappe verbunden ist.

Derartige Haarfärbe- oder Kosmetik-Einheiten, insbesondere Mascara-Einheiten, sind in zahlreichen Ausgestaltungen veröffentlicht, beispielsweise in DE 44 05 335 A1, DE 197 44 181 A1 und DE 198 32 403 A1.

Bei diesen bekannten Einheiten sind als Applikatoren üblicherweise Bürstchen vorgesehen, wobei zahlreiche Modifikationen derartiger Bürstchen bekannt geworden sind, um die Transfereigenschaften für die Mascara-Flüssigkeit beim Transport aus dem Behälter auf die Wimpern der Benutzerin und die Kämmeigenschaften beim Auftragen zu optimieren. Ein grundsätzlicher Nachteil bei derartigen Haarfärbe- oder Kosmetik-Einheiten besteht jedoch darin, dass die Benutzerin eine bestimmte Mascara-Flüssigkeit eines beispielsweise bevorzugten Herstellers stets nur mit einem ganz bestimmten Mascara-Bürstchen erhält, sodass zwar eine Auswahl unter verschiedenen Kosmetik-Einheiten mit ggf. unterschiedlichen Bürstchen gegeben ist, nicht aber eine individuelle Auswahl des Bürstchens bzw. des Applikators für eine bestimmte Mascara-Flüssigkeit.

Ausgehend von dieser Problematik ist es aus EP 0 995 368 bekannt, dass der Applikator mit dem Stiel oder der Stiel mit der Verschlusskappe durch die Benutzerin verbindbar ist, nachdem die Benutzerin aus einer Mehrzahl verfügbarer Applikatoren oder Stiele einen bevorzugten ausgewählt hat. Hierdurch werden gegenüber dem Stand der Technik zahlreiche Vorteile erreicht.

Demgegenüber gibt es aber auch Marketing-Konzepte, die davon ausgehen, dass ein bestimmtes Bürstchen speziell auf Art und Konsistenz des aufzutragenden Kosmetikum abgestimmt sein und dementsprechend die Einheit von Applikator und Kosmetikum nicht durchbrochen werden soll.

Aus FR 2 694 742 ist ein lösbar an einem Behälter befestigtes Gehäuse mit einem Applikator bekannt. Das Gehäuse weist an seinem dem Applikator gegenüberliegenden Ende Befestigungsmittel auf, die den Befestigungsmitteln an dem den Applikator tragenden Ende gleichen. Die Einheit umfasst weiterhin einen zweiten Behälter mit Befestigungsmitteln gleich den Befestigungsmitteln des ersten Behälters und mit einer zur Aufnahme des Applikators ausreichenden Länge.

Hiervon ausgehend liegt der Erfindung die Aufgabe zugrunde, eine Kosmetik-Einheit der eingangs genannten Art so auszugestalten, dass zwar einerseits eine definierte Zuordnung von Applikator-, insbesondere Mascara-Bürstchen und Kosmetikum gegeben ist, andererseits die speziellen Eigenschaften des Applikators von der Verbraucherin bei der Kaufentscheidung trotzdem erkennbar sind und berücksichtigt werden können.

Diese Aufgabe wird erfindungsgemäß dadurch gelöst, dass der Stiel des Applikators lösbar mit einer Halteeinrichtung der Schraubkappe verbunden ist und zur Ingebrauchnahme auf einen Stielansatz aufsetzbar, insbesondere aufrastbar ist, der sich von der Schraubkappe in die entgegengesetzte Richtung in den Behälter hinein erstreckt.

Zum Zeitpunkt der Kaufentscheidung ist der Applikator nicht in die kosmetische Flüssigkeit eingetaucht und durch den transparenten Abschnitt der Kosmetik-Einheit erkennbar. Vor der Ingebrauchnahme durch die Benutzerin erstreckt sich der Applikator von dem Behälter weg und ist durch das den transparenten Abschnitt aufweisende Teil abgedeckt, welches mit der Schraubkappe verbunden ist. Im Ausgangszustand ist der Stiel des Applikators lösbar mit der Halteeinrichtung an der Schraubkappe verbunden. Zur Ingebrauchnahme ist der Stiel des Applikators auf einen Stielansatz aufsetzbar, insbesondere aufrastbar, der sich von der Schraubkappe in die entgegengesetzte Richtung in den Behälter hineinerstreckt.

Dabei ist vorzugsweise vorgesehen, dass der transparente Abschnitt als gesondertes Teil ausgebildet ist, welches mit dem Behälter und/oder mit der Verschlusskappe des Behälters lösbar verbindbar ist.

Mit Vorteil ist die Ausgestaltung so getroffen, dass nach Entfernen des den transparenten Abschnitt enthaltenden Teils bei der Ingebrauchnahme der Kosmetik-Einheit durch die Benutzerin die Verschlusskappe mit dem Behälter in an sich bekannter Weise verbindbar ist.

Nachfolgend wird die Erfindung anhand eines Ausführungsbeispiels in Verbindung mit der Zeichnung näher erläutert. Dabei zeigen:
- Fig. 1: einen Längsschnitt durch eine erfindungsgemäße Mascara-Einheit im Verkaufszustand,
- Fig. 2: eine Figur 1 entsprechende Darstellung im Gebrauchszustand,

Eine in Figur 1 und 2 dargestellte Mascara-Einheit 1 umfasst einen Vorratsbehälter 2 für Mascara-Flüssigkeit, einen Applikator 3 in Form eines Bürstchens und einen Applikatorstiel 4 sowie eine Schraubkappe 5, welche in an sich bekannter Weise über ein Gewinde 6 auf das Außengewinde 7 des Halses 8 des Vorratsbehälters 2 aufschraubbar ist.

Bei dem in Figur 1 dargestellten Zustand bei der Lieferung bzw. beim Kauf der Mascara-Einheit durch die Benutzerin ist auf den oberen Rand 9 der Schraubkappe ein transparentes Kunststoffteil 10 über einen Abschnitt 11 mit reduzierter Wandstärke aufgesteckt, sodass durch die transparente Wandung das Mascara-Bürstchen 3 und seine Ausgestaltung erkennbar ist.

Das Stiel-Ende 12 des Stiels 4 des Mascara-Bürstchens 3 ist auf einen am Boden 13 der Schraubkappe 5 ausgebildeten Steckansatz 14 aufgesteckt.

Zur Ingebrauchnahme der Mascara-Einheit 1 wird, wie in Figur 2 veranschaulicht, das transparente Teil 10 entfernt, der Stiel 4 mit dem Mascara-Bürstchen 3 von dem Ansatz 14 abgezogen und auf einen korrespondierenden Stielansatz 15 aufgesteckt, der sich von der anderen Seite des Bodens 13 der Schraubkappe 5 nach innen in den Vorratsbehälter 2 erstreckt. Im Bereich des Halses 8 ist in an sich bekannter Weise eine AbstreifEinrichtung 16 vorgesehen, sodass die Mascara-Einheit 1 in dem in Figur 2 dargestellten Zustand in gewohnter Weise benutzt werden kann.

## Patentansprüche

1. Haarfärbe- oder Kosmetik-Einheit (1), insbesondere Mascara-Einheit, umfassend einen Behälter (2) zur Aufnahme der kosmetischen Flüssigkeit und eine Verschlusskappe (5) sowie einen an einem Stiel (4) befestigten Applikator (3), wobei die Kosmetik-Einheit (1) so ausgestaltet ist, dass der Applikator (3) nicht in die kosmetische Flüssigkeit eingetaucht ist und durch einen transparenten Abschnitt eines Teils (10) der Kosmetik-Einheit (1) erkennbar ist, wobei der Applikator (3) sich von dem Behälter (2) wegerstreckt und durch das den transparenten Abschnitt aufweisende Teil (10) abgedeckt ist, welches mit der Schraubkappe (5) verbunden ist, **dadurch gekennzeichnet, dass** der Stiel (4) des Applikators (3) lösbar mit einer Halteeinnchtung z.B. Steckeinsatz (14), der Schraubkappe (5) verbunden ist und zur Ingebrauchnahme auf einen Stielansatz (15) aufsetzbar, insbesondere aufrastbar ist, der sich von der Schraubkappe (5) in die entgegengesetzte Richtung in den Behälter (2) hinein erstreckt.

2. Haarfärbe- oder Kosmetik-Einheit nach Anspruch 1, **dadurch gekennzeichnet, dass** der transparente Abschnitt an einem gesonderten Teil (10) ausgebildet ist, welches mit dem Behälter (2) und/oder mit der Verschlusskappe (5) des Behälters (2) lösbar verbindbar ist.

3. Haarfärbe- oder Kosmetik-Einheit nach Anspruch 2, **dadurch gekennzeichnet, dass** nach Entfernen des den transparenten Abschnitt enthaltenden Teils (10) bei der Ingebrauchnahme der Kosmetik-Einheit (1) durch die Benutzerin die Verschlusskappe (5) mit dem Behälter (2) in an sich bekannter Weise verbindbar ist.

## Claims

1. A hair dyeing or cosmetic unit (1), in particular mascara unit, comprising a reservoir (2) for holding a liquid cosmetic and a cap (5) as well as an applicator (3) mounted on a handle (4), wherein the cosmetic unit (1) is designed such that the applicator (3) is not dipped into the liquid cosmetic and is visible through a transparent section of a member (10) of the cosmetic unit (1), wherein the applicator (1) extends in a direction away from the reservoir (2) and is covered by the member (10) which includes the transparent section and which is joined to the screw cap (5), **characterized in that** the handle (4) of the applicator (3) is releasably joined to a fixture, e.g. plug-in attachment (14), of the screw cap (5) and, for use, is mountable on a stem (15), in particular by locking engagement, the stem (15) extending from the screw cap (5) in the opposite direction into the reservoir (2).

2. A hair dyeing or cosmetic unit according to claim 1, **characterized in that** the transparent section is formed on a separate member (10) which is releasably joined to the reservoir (2) and/or to the screw cap (5) of the reservoir (2).

3. A hair dyeing or cosmetic unit according to claim 2, **characterized in that**, after removal of the member (10) that includes the transparent section when the cosmetic unit (1) is put to use by a consumer, the screw cap (5) is attachable to the reservoir (2) in a manner known per se.

## Revendications

1. Ensemble d'application de coloration capillaire ou de cosmétique (1), notamment ensemble d'application de mascara comprenant un récipient (2) pour accueillir le cosmétique liquide et un capuchon de fermeture (5), ainsi qu'un applicateur (3) fixé sur une tige (4), l'ensemble d'application de cosmétique (1) étant conçu de façon à ce que l'applicateur (3) ne soit pas immergé dans le cosmétique liquide et soit identifiable à travers un tronçon transparent d'une partie (10) de l'unité d'application de cosmétique (1), l'applicateur (3) s'éloignant du récipient (2) et étant recouvert par la partie (10) comportant le tronçon transparent qui est reliée au capuchon à visser (5), **caractérisé en ce que** la tige (4) de l'applicateur (3) est reliée de façon amovible avec un dispositif de maintien/embout mâle (14) du capuchon à visser (5) et **en ce que** par exemple pour la première utilisation elle peut être montée, notamment enclenchée sur un embout de tige (15), qui s'étend à partir du capuchon à visser (5) dans la direction opposée à l'intérieur du récipient (2).

2. Ensemble d'application de coloration capillaire ou de cosmétique selon la revendication 1, **caractérisé en ce que** le tronçon transparent est conçu sur une partie séparée (10) qui peut être reliée de façon amovible au récipient (2) et/ou au capuchon à visser (5) du récipient (2).

3. Ensemble d'application de coloration capillaire ou de cosmétique selon la revendication 2, **caractérisé en ce qu'**après retrait de la partie (10) contenant le tronçon transparent, lors de la première utilisation de l'unité d'application de cosmétique (1) l'utilisatrice peut relier le capuchon de fermeture (5) au récipient (2) d'une façon connue en soi.
